# FASCICULE DE BREVET EUROPEEN

(11) **EP 2 753 984 B1**
(45) Date de publication et mention de la délivrance du brevet: **01.11.2017**
(21) Numéro de dépôt: 12759076.8
(22) Date de dépôt: 05.09.2012
(51) Int. Cl.: G04B 17/06, G04D 7/08, G04B 18/00

(54) **PROCÉDÉ D'AJUSTEMENT EN FRÉQUENCE D'OSCILLATION D'UN ENSEMBLE BALANCIER-SPIRAL**
VERFAHREN ZUM ZUSAMMENBAU EINER UHRTEILGRUPPE VON UNRUH - SPIRALFEDER UND EINSTELLUNG IN DER SCHWINGUNGSFREQUENZ
METHOD FOR FORMING A CLOCK BALANCE WHEEL-HAIRSPRING ASSEMBLY AND ADJUSTING THE OSCILLATION FREQUENCY

(30) Priorité: 05.09.2011 EP 11180071
(43) Date de publication de la demande: 16.07.2014
(73) Titulaire: Nivarox-FAR S.A., 2400 Le Locle (CH)
(72) Inventeur: VERARDO, Marco, CH-2336 Les Bois (CH); GRAF, Emmanuel, CH-2400 Le Locle (CH); BARTHOULOT, Philippe, F-25120 Maiche (FR); GIUSTO, Nicola, CH-2400 Le Locle (CH); VORPE, Sacha, CH-2605 Sonceboz-Sombeval (CH)
(74) Mandataire: Giraud, Eric
(86) Numéro de dépôt international: PCT/EP2012/067327
(87) Numéro de publication internationale: WO 2013/034597

(56) Documents cités:
- CH-B1- 702 708
- REYMONDIN C A ED - REYMONDIN C A ( ET AL: "Théorie d'horlogerie, L'appairage du balancier et du spiral", 1 janvier 1998 (1998-01-01), THEORIE D'HORLOGERIE, FÉDÉRATION DES ECOLES TECHNIQUES DE SUISSE, LAUSANNE, PAGE(S) 146, XP002511514, ISBN: 978-2-940025-10-7 page 146, le document en entier
- REYMONDIN C A ED - REYMONDIN C A ( ET AL: "Théorie d'horlogerie, Le balancier", 1 janvier 1998 (1998-01-01), THEORIE D'HORLOGERIE, FÉDÉRATION DES ECOLES TECHNIQUES DE SUISSE, LAUSANNE, PAGE(S) 136-137, XP002671773, ISBN: 978-2-940025-10-7 pages 136-137, le document en entier
- REYMONDIN C A ED - REYMONDIN C A ( ET AL: "Théorie d'horlogerie, Le spiral", 1 janvier 1998 (1998-01-01), THEORIE D'HORLOGERIE, FÉDÉRATION DES ECOLES TECHNIQUES DE SUISSE, LAUSANNE, PAGE(S) 138-141, XP002671774, ISBN: 978-2-940025-10-7 pages 138-141, le document en entier
- P. BÉGUIN: "Le balancier moderne", JOURNAL SUISSE D'HORLOGERIE ET DE BIJOUTERIE, septembre 1968 (1968-09), pages 569-575, XP001219610,

## Description

### Domaine de l'invention

L'invention concerne un procédé d'ajustement en fréquence d'oscillation d'un ensemble balancier-spiral d'horlogerie constitué au hasard parmi la totalité d'une production de spiraux et d'une production de balanciers.

L'invention concerne le domaine de la fabrication des composants d'horlogerie, et en particulier de la fabrication des ensembles réglants, et de l'opération de leur réglage d'ajustement en fréquence.

### Arrière-plan de l'invention

Traditionnellement, tel que décrit notamment dans « Théorie d'horlogerie » de C.A. Reymondin et al., ISBN 978-2-940025-10-7, publié par la Fédération des Ecoles Techniques de Suisse, Lausanne, les balanciers et spiraux sont fabriqués, puis triés en un grand nombre de classes. Pour constituer un ensemble balancier-spiral susceptible d'osciller au voisinage d'une certaine fréquence d'oscillation, il convient alors de prélever un balancier et un spiral chacun dans une classe capable de se rapprocher de cette fréquence, puis d'ajuster la paire ainsi formée pour obtenir réellement la fréquence désirée, en ajustant la longueur du spiral, ou/et en modifiant l'inertie du balancier.

De ce fait, un très volumineux en-cours de production est nécessaire pour satisfaire la demande. Et, malgré cet en-cours, des opérations restent nécessaires sur le spiral et le balancier, qui ne sont pas prêts à l'emploi.

La précision d'ajustement en fréquence dépend naturellement de l'ampleur de chacune des classes de spiraux et de balanciers, ce qui explique leur nombre élevé.

Le document CH702708 tente de s'en débarrasser de tout classement des balanciers et spiraux en utilisant une production en silicium et et fournissant des éléments détachables aux balanciers et aux spiraux pour l'ajustement en fréquence de l'ensemble balancier-spiral après sa production.

### Résumé de l'invention

L'invention se propose d'éliminer ces en-cours de production extrêmement coûteux, et de mettre en place un procédé nouveau qui permette de fabriquer, de façon extrêmement rapide et économique, des ensembles balanciers-spiral correctement ajustés à une fréquence d'oscillation donnée.

L'invention se propose, encore, de traiter en même temps la problématique d'équilibrage nécessaire pour les balanciers.

A cet effet, l'invention concerne un procédé d'ajustement en fréquence d'oscillation d'un ensemble balancier-spiral d'horlogerie constitué au hasard parmi la totalité d'une production de spiraux et d'une production de balanciers, caractérisé en ce que, pour s'affranchir de tout classement des balanciers et des spiraux :
- on règle les moyens de production desdits spiraux sur une valeur moyenne prédéterminée, et on règle ces moyens de production desdits spiraux pour limiter l'écart-type de ladite production de spiraux à une valeur maximale prédéterminée,
- on règle les moyens de production desdits balanciers sur une valeur moyenne prédéterminée, et on règle ces moyens de production desdits balanciers pour limiter l'écart-type de ladite production de balanciers à une valeur maximale prédéterminée, et dans une tolérance de balourd donnée pour ladite population totale de balanciers,
pour effectuer la production :
- d'une part d'un lot unique de spiraux d'un type donné dont la moyenne est capable d'une fréquence d'oscillation donnée pour une inertie de balancier prédéterminée, chacun desdits spiraux étant fini, coupé pour son pitonnage et prêt à l'assemblage, et constituant une population unique de spiraux dont l'écart-type est propre audit lot unique de production considéré,
- et d'autre part d'un lot unique de balanciers d'un type donné, dont la moyenne est capable de ladite fréquence d'oscillation donnée pour un couple de spiral prédéterminé et constituant une population unique de balanciers dont l'écart-type est propre audit lot unique de production considéré,
- on détermine les paramètres de fabrication, selon les lois normales de production desdits balanciers et desdits spiraux afin de qualifier ladite moyenne de ladite population de balanciers, en fonction de ladite moyenne de ladite population de spiraux, de telle façon qu'il subsiste un écart correspondant à une valeur maximale de diminution d'inertie autorisée pour chaque dit balancier, entre les valeurs extrêmes de:
   - d'une part la distribution gaussienne des valeurs de fréquence théoriques pour chaque balancier en fonction dudit couple de spiral de référence,
   - et d'autre part la distribution gaussienne des valeurs de fréquence théoriques pour chaque spiral en fonction de ladite inertie de balancier de référence,
- on prélève au hasard un spiral quelconque dans ledit lot unique de spiraux, et on prélève au hasard un balancier quelconque, parmi ledit lot unique de balanciers
- on effectue si nécessaire un usinage d'ajustement d'équilibrage du seul dit balancier prélevé pour l'amener dans une tolérance d'équilibrage donnée, et on effectue une opération complémentaire d'ajustement d'inertie, en fonction de la valeur du couple dudit spiral prélevé,
   de façon à constituer un ensemble balancier-spiral capable d'osciller à ladite fréquence d'oscillation après ladite opération d'ajustement d'inertie dudit balancier.

### Description sommaire des dessins

La figure 1 unique représente, de façon schématisée, la répartition statistique de la population totale de spiraux et de la population totale de balanciers dans la mise en oeuvre de l'invention.

### Description détaillée des modes de réalisation préférés

L'invention concerne un procédé d'ajustement en fréquence d'oscillation d'un ensemble balancier-spiral d'horlogerie.
Cet ensemble balancier-spiral d'horlogerie est constitué au hasard parmi la totalité d'une production de spiraux et d'une production de balanciers.
Selon ce procédé, pour s'affranchir de tout classement des balanciers et des spiraux, on effectue les opérations suivantes : :
- on règle les moyens de production des spiraux sur une valeur moyenne ms prédéterminée, et on règle ces moyens de production des spiraux pour limiter l'écart-type σs de la production de spiraux à une valeur maximale prédéterminée σsMax,
- on règle les moyens de production des balanciers sur une valeur moyenne mb prédéterminée, et on règle ces moyens de production des balanciers pour limiter l'écart-type σb de la production de balanciers à une valeur maximale prédéterminée σbMax, et dans une tolérance de balourd donnée pour la population totale de balanciers,
pour effectuer la production :
- d'une part d'un lot unique de spiraux d'un type donné dont la moyenne est capable d'une fréquence d'oscillation donnée N0 pour une inertie de balancier JO prédéterminée, chacun des spiraux étant fini, coupé pour son pitonnage et prêt à l'assemblage, et constituant une population unique de spiraux dont l'écart-type est propre au lot unique de production considéré,
- et d'autre part d'un lot unique de balanciers d'un type donné, dont la moyenne est capable de la fréquence d'oscillation donnée N0 pour un couple de spiral CO prédéterminé et constituant une population unique de balanciers dont l'écart-type est propre au lot unique de production considéré,
- on détermine les paramètres de fabrication, selon les lois normales de production des balanciers et des spiraux afin de qualifier la moyenne mb de la population de balanciers, en fonction de la moyenne ms de la population de spiraux, de telle façon qu'il subsiste un écart correspondant à une valeur maximale de diminution d'inertie autorisée pour chaque balancier, entre les valeurs extrêmes de:
   - d'une part la distribution gaussienne des valeurs de fréquence théoriques pour chaque balancier en fonction du couple de spiral CO de référence,
   - et d'autre part la distribution gaussienne des valeurs de fréquence théoriques pour chaque spiral en fonction de la inertie de balancier JO de référence,
- on prélève au hasard un spiral quelconque Sx dans le lot unique de spiraux, et on prélève au hasard un balancier quelconque By, parmi le lot unique de balanciers
- on effectue si nécessaire un usinage d'ajustement d'équilibrage du balancier By prélevé pour l'amener dans une tolérance d'équilibrage donnée, et on effectue une opération complémentaire d'ajustement d'inertie, en fonction de la valeur du couple du spiral Sx prélevé,
   de façon à constituer un ensemble balancier-spiral capable d'osciller à la fréquence d'oscillation N0 après la opération d'ajustement d'inertie du balancier.

La production suit une loi normale, dont les paramètres sont propres à chaque lot de production. On comprend que l'amplitude peut varier en fonction du lot de production. Certains lots auront ainsi des écarts-types plus importants que d'autres.

L'intérêt de l'invention est de prélever un spiral parmi la totalité de la population de spiraux, sans avoir à décomposer cette population totale se spiraux en classes, comme dans l'art antérieur. Il en est de même pour le prélèvement d'un balancier, qui est effectué au hasard parmi la totalité d'une production. Les en-cours sont, de ce fait, limités à une production unique de spiraux, et à une production unique de balanciers.

Selon une caractéristique particulière de l'invention, l'opération d'ajustement d'inertie consiste à effectuer, simultanément ou successivement :
- un usinage d'ajustement d'équilibrage du balancier prélevé By pour l'amener dans une tolérance d'équilibrage donnée si le balourd du balancier prélevé By est supérieur à la tolérance d'équilibrage donnée, et
- un usinage complémentaire d'ajustement de l'inertie du balancier By, en fonction du couple, mesuré au préalable, du spiral prélevé Sx,
   de façon à constituer un ensemble balancier-spiral Sx-By capable d'osciller à la fréquence d'oscillation N0 après la opération d'ajustement d'inertie.

Selon une caractéristique particulière de l'invention, on limite à la valeur maximale de la tolérance de balourd l'écart correspondant à une diminution d'inertie autorisée pour chaque balancier.

Selon une caractéristique particulière de l'invention, on effectue un usinage par enlèvement de matière sur le balancier By pour une première mise d'inertie sans équilibrage, puis, après une mesure du balourd du balancier By et un calcul de définition d'usinage, un usinage d'équilibrage et de deuxième mise d'inertie à une valeur calculée pour que l'ensemble balancier-spiral Sx-By oscille à la fréquence d'oscillation N0.

Tout usinage par enlèvement de matière peut ici être effectué par laser, fraisage, tournage, ou autre.

Selon une caractéristique particulière de l'invention, dans un mode de réalisation particulier, notamment pour mettre en évidence une éventuelle contrefaçon, on effectue un usinage par enlèvement de matière sur le balancier By en réservant certaines premières surfaces du balancier By à cet usinage de première mise d'inertie, et en réservant certaines deuxièmes surfaces du balancier By à cet usinage d'équilibrage et de deuxième mise d'inertie.

Selon une caractéristique particulière de l'invention, on détermine les premières surfaces comme distinctes des deuxièmes surfaces du balancier By.

Selon une caractéristique particulière de l'invention, on définit les premières surfaces et les deuxièmes surfaces du balancier By au moins en interdisant tout usinage dans certaines troisièmes zones du balancier By réservées pour des zones d'allègement ou pour la réception de masselottes d'équilibrage ou de composants rapportés.

Selon une caractéristique particulière de l'invention, on définit les premières surfaces et les deuxièmes surfaces du balancier By au moins en interdisant tout usinage sur les bras du balancier By.

Selon une caractéristique particulière de l'invention, on effectue l'usinage d'ajustement d'équilibrage de façon symétrique par rapport à un plan passant par l'axe de pivotement du balancier By et au voisinage de ce plan.

Selon une caractéristique particulière de l'invention, on effectue au moins l'usinage de première mise d'inertie de façon symétrique par rapport à l'axe de pivotement du balancier By.

Selon une caractéristique particulière de l'invention, on calcule le volume de matière à enlever en chaque zone d'usinage, et on répartit le débit de matière sur une surface suffisante pour respecter des sections minimales prédéfinies dans les différentes zones du balancier By, de façon à prévenir tout problème de tenue en fatigue.

Selon une caractéristique particulière de l'invention, on calcule le volume de matière à enlever en chaque zone d'usinage de façon à ne pas dépasser un certain débit en masse prédéfini par rapport à la masse totale du balancier By, et on répartit le débit de matière au niveau de surfaces suffisamment éloignées de l'axe de pivotement du balancier By pour atteindre la valeur d'inertie calculée pour le balancier By.

Selon une caractéristique particulière de l'invention, après ajustement final de l'inertie du balancier By pour constituer un ensemble balancier-spiral Sx-By de la fréquence d'oscillation N0, en fonction du couple mesuré du spiral Sx, on chasse au repère l'un sur l'autre le spiral Sx sur le balancier By.

Selon une caractéristique particulière de l'invention, pour effectuer la mise d'inertie, on effectue des usinages de symétrie d'ordre n.

Selon une caractéristique particulière de l'invention, on définit une amplitude primaire AP élémentaire en fréquence, correspondant à une variation relative de période VRO de référence, et on tolérance :
- la population de spiraux quant au couple des spiraux dans une première amplitude A1 telle qu'elle soit un multiple dans un premier facteur k1 de l'amplitude primaire AP,
- la population de balanciers quant à l'inertie des balanciers dans une deuxième amplitude A2 telle qu'elle soit un multiple dans un deuxième facteur k2 de l'amplitude primaire AP,
- le deuxième domaine de distribution des variations relatives de période dont sont capables les balanciers s'étendant au-delà du premier domaine de distribution des variations relatives de période dont sont capables les spiraux, avec, entre le deuxième domaine et le premier domaine, un écart qui est multiple dans un troisième facteur k3 de l'amplitude primaire AP, et, entre le balancier et le spiral théoriquement les plus éloignés quant à leur catégorie de variation relative de période, un écart multiple dans un quatrième facteur k4 de l'amplitude primaire AP.

Selon une caractéristique particulière de l'invention, on définit le quatrième facteur k4 proche du double de la valeur du premier facteur k1, lequel est lui-même proche du double de la valeur du deuxième facteur k2, lequel est proche du quadruple de la valeur du troisième facteur k3.

Selon une caractéristique particulière de l'invention, on définit le troisième facteur k3 à une valeur de deux.

Selon une caractéristique particulière de l'invention, on définit l'amplitude primaire AP correspondant à une variation relative de période VRO de référence voisine de 100 secondes par jour.

Selon une caractéristique particulière de l'invention, on exploite l'écart entre le deuxième domaine et le premier domaine, qui est multiple dans le troisième facteur k3 de l'amplitude primaire AP, pour effectuer un réglage d'équilibrage du balancier By prélevé au hasard.

Selon une caractéristique particulière de l'invention, on effectue le réglage d'équilibrage du balancier By prélevé au hasard par enlèvement de matière, et en ce qu'on effectue le ajustement d'inertie du balancier By pour constituer un ensemble balancier-spiral Sx-By de la fréquence d'oscillation N0, en fonction du couple mesuré du spiral Sx, également par enlèvement de matière.

L'invention permet de réduire drastiquement les en-cours de production. Elle permet de disposer presque instantanément d'un ensemble balancier-spiral accordé à une fréquence particulière, avec une grande fiabilité et une grande précision.

## Revendications

1. Procédé d'ajustement en fréquence d'oscillation d'un ensemble balancier-spiral d'horlogerie constitué au hasard parmi la totalité d'une production de spiraux et d'une production de balanciers, dans lequel, pour s'affranchir de tout classement des balanciers et des spiraux :
- on règle les moyens de production desdits spiraux sur une valeur moyenne (ms) prédéterminée, et on règle ces moyens de production desdits spiraux pour limiter l'écart-type (σs) de ladite production de spiraux à une valeur maximale prédéterminée (σsMax),
- on règle les moyens de production desdits balanciers sur une valeur moyenne (mb) prédéterminée, et on règle ces moyens de production desdits balanciers pour limiter l'écart-type (σb) de ladite production de balanciers à une valeur maximale prédéterminée (σbMax), et dans une tolérance de balourd donnée pour ladite population totale de balanciers,
pour effectuer la production :
- d'une part d'un lot unique de spiraux d'un type donné dont la moyenne est capable d'une fréquence d'oscillation donnée (N0) pour une inertie de balancier (J0) prédéterminée, chacun desdits spiraux étant fini, coupé pour son pitonnage et prêt à l'assemblage, et constituant une population unique de spiraux dont l'écart-type est propre audit lot unique de production considéré,
- et d'autre part d'un lot unique de balanciers d'un type donné, dont la moyenne est capable de ladite fréquence d'oscillation donnée (N0) pour un couple de spiral (C0) prédéterminé et constituant une population unique de balanciers dont l'écart-type est propre audit lot unique de production considéré,
- on détermine les paramètres de fabrication, selon les lois normales de production desdits balanciers et desdits spiraux afin de qualifier ladite moyenne (mb) de ladite population de balanciers, en fonction de ladite moyenne (ms) de ladite population de spiraux, de telle façon qu'il subsiste un écart correspondant à une valeur maximale de diminution d'inertie autorisée pour chaque dit balancier, entre les valeurs extrêmes de:
- d'une part la distribution gaussienne des valeurs de fréquence théoriques pour chaque balancier en fonction dudit couple de spiral (C0) de référence,
- et d'autre part la distribution gaussienne des valeurs de fréquence théoriques pour chaque spiral en fonction de ladite inertie de balancier (J0) de référence,
- on prélève au hasard un spiral quelconque (Sx) dans ledit lot unique de spiraux, et on prélève au hasard un balancier quelconque (By), parmi ledit lot unique de balanciers
- on effectue si nécessaire un usinage d'ajustement d'équilibrage du seul dit balancier (By) prélevé pour l'amener dans une tolérance d'équilibrage donnée, et on effectue une opération complémentaire d'ajustement d'inertie, en fonction de la valeur du couple dudit spiral (Sx) prélevé,
de façon à constituer un ensemble balancier-spiral capable d'osciller à ladite fréquence d'oscillation (N0) après ladite opération d'ajustement d'inertie dudit balancier.

2. Procédé selon la revendication 1, **caractérisé en ce que** ladite opération d'ajustement d'inertie consiste à effectuer, simultanément ou successivement :
- un usinage d'ajustement d'équilibrage dudit balancier prélevé (By) pour l'amener dans une tolérance d'équilibrage donnée si le balourd dudit balancier prélevé (By) est supérieur à ladite tolérance d'équilibrage donnée, et
- un usinage complémentaire d'ajustement de l'inertie dudit balancier (By), en fonction du couple, mesuré au préalable, dudit spiral prélevé (Sx),
de façon à constituer un ensemble balancier-spiral (Sx-By) capable d'osciller à ladite fréquence d'oscillation (N0) après ladite opération d'ajustement d'inertie.

3. Procédé selon la revendication 1 ou 2, **caractérisé en ce que** on limite à la valeur maximale de ladite tolérance de balourd ledit écart correspondant à une diminution d'inertie autorisée pour chaque dit balancier.

4. Procédé selon l'une des revendications précédentes, **caractérisé en ce qu'**on effectue un usinage par enlèvement de matière sur ledit balancier (By) pour une première mise d'inertie sans équilibrage, puis, après une mesure du balourd dudit balancier (By) et un calcul de définition d'usinage, un usinage d'équilibrage et de deuxième mise d'inertie à une valeur calculée pour que ledit ensemble balancier-spiral (Sx-By) oscille à ladite fréquence d'oscillation (N0).

5. Procédé selon la revendication précédente, **caractérisé en ce qu'**on effectue un usinage par enlèvement de matière sur ledit balancier (By) en réservant certaines premières surfaces dudit balancier (By) audit usinage de première mise d'inertie, et en réservant certaines deuxièmes surfaces dudit balancier (By) audit usinage d'équilibrage et de deuxième mise d'inertie.

6. Procédé selon la revendication précédente, **caractérisé en ce qu'**on détermine lesdites premières surfaces comme distinctes desdites deuxièmes surfaces dudit balancier (By).

7. Procédé selon la revendication 5 ou 6, **caractérisé en ce qu'**on définit lesdites premières surfaces et lesdites deuxièmes surfaces dudit balancier (By) au moins en interdisant tout usinage dans certaines troisièmes zones dudit balancier (By) réservées pour des zones d'allègement ou pour la réception de masselottes d'équilibrage ou de composants rapportés.

8. Procédé selon la revendication 5 ou 6, **caractérisé en ce qu'**on définit lesdites premières surfaces et lesdites deuxièmes surfaces dudit balancier (By) au moins en interdisant tout usinage sur les bras dudit balancier (By).

9. Procédé selon l'une des revendications précédentes, **caractérisé en ce qu'**on effectue ledit usinage d'ajustement d'équilibrage de façon symétrique par rapport à un plan passant par l'axe de pivotement dudit balancier (By) et au voisinage dudit plan.

10. Procédé selon l'une des revendications 4 à 8, **caractérisé en ce qu'**on effectue au moins ledit usinage de première mise d'inertie de façon symétrique par rapport à l'axe de pivotement dudit balancier (By).

11. Procédé selon l'une des revendications 2 à 10, **caractérisé en ce qu'**on calcule le volume de matière à enlever en chaque zone d'usinage, et qu'on répartit le débit de matière sur une surface suffisante pour respecter des sections minimales prédéfinies dans les différentes zones dudit balancier (By).

12. Procédé selon l'une des revendications 2 à 11, **caractérisé en ce qu'**on calcule le volume de matière à enlever en chaque zone d'usinage de façon à ne pas dépasser un certain débit en masse prédéfini par rapport à la masse totale dudit balancier (By), et qu'on répartit le débit de matière au niveau de surfaces suffisamment éloignées de l'axe de pivotement dudit balancier (By) pour atteindre la valeur d'inertie calculée pour ledit balancier (By).

13. Procédé selon l'une des revendications 2 à 12, **caractérisé en ce que**, après ajustement final de l'inertie dudit balancier (By) pour constituer un ensemble balancier-spiral (Sx-By) de ladite fréquence d'oscillation (N0), en fonction du couple mesuré dudit spiral (Sx), on chasse au repère l'un sur l'autre ledit spiral (Sx) sur ledit balancier (By).

14. Procédé selon l'une des revendications précédentes, **caractérisé en ce que**, pour effectuer la mise d'inertie, on effectue des usinages de symétrie d'ordre n.

15. Procédé selon l'une des revendications précédentes, **caractérisé en ce qu'**on définit une amplitude primaire (AP) élémentaire en fréquence, correspondant à une variation relative de période (VR0) de référence, et qu'on tolérance :
- ladite population de spiraux quant au couple desdits spiraux dans une première amplitude (A1) telle qu'elle soit un multiple dans un premier facteur (k1) de ladite amplitude primaire (AP),
- ladite population de balanciers quant à l'inertie desdits balanciers dans une deuxième amplitude (A2) telle qu'elle soit un multiple dans un deuxième facteur (k2) de ladite amplitude primaire (AP),
- un deuxième domaine de distribution, qui est le domaine de distribution des variations relatives de période dont sont capables lesdits balanciers, s'étendant au-delà d'un premier domaine de distribution, qui est le domaine de distribution des variations relatives de période dont sont capables lesdits spiraux, avec, entre ledit deuxième domaine et ledit premier domaine, un écart qui est multiple dans un troisième facteur (k3) de ladite amplitude primaire (AP), et, entre le balancier et le spiral théoriquement les plus éloignés quant à leur catégorie de variation relative de période, un écart multiple dans un quatrième facteur (k4) de ladite amplitude primaire (AP).

16. Procédé selon la revendication 15, **caractérisé en ce qu'**on définit ledit quatrième facteur (k4) proche du double de la valeur dudit premier facteur (k1), lequel est lui-même proche du double de la valeur dudit deuxième facteur (k2), lequel est proche du quadruple de la valeur dudit troisième facteur (k3).

17. Procédé selon la revendication 15 ou 16, **caractérisé en ce qu'**on définit ledit troisième facteur (k3) à une valeur de deux.

18. Procédé selon l'une des revendications 15 à 17, **caractérisé en ce qu'**on définit ladite amplitude primaire (AP) correspondant à une variation relative de période (VR0) de référence voisine de 100 secondes par jour.

19. Procédé selon l'une des revendications 15 à 18, **caractérisé en ce qu'**on exploite ledit écart entre ledit deuxième domaine et ledit premier domaine, qui est multiple dans ledit troisième facteur (k3) de ladite amplitude primaire (AP), pour effectuer un réglage d'équilibrage dudit balancier (By) prélevé au hasard.

20. Procédé selon la revendication précédente, **caractérisé en ce qu'**on effectue ledit réglage d'équilibrage dudit balancier (By) prélevé au hasard par enlèvement de matière, et **en ce qu'**on effectue ledit ajustement d'inertie dudit balancier (By) pour constituer un ensemble balancier-spiral (Sx-By) de ladite fréquence d'oscillation (N0), en fonction du couple mesuré dudit spiral (Sx), également par enlèvement de matière.

## Patentansprüche

1. Verfahren zum Einstellen der Oszillationsfrequenz einer Unruh-Spiralfeder-Anordnung für Uhren, die zufällig zusammengestellt ist aus der Gesamtheit einer Produktion von Spiralfedern und einer Produktion von Unruhen, wobei, um von jeglicher Klassifizierung von Unruhen und Spiralfedern unabhängig zu sein:
- die Produktionsmittel der Spiralfedern auf einen vorgegebenen mittleren Wert (ms) reguliert werden und diese Produktionsmittel der Spiralfedern reguliert werden, um die Standardabweichung (σs) der Produktion von Spiralfedern auf einen vorgegebenen Maximalwert (σsMax) zu begrenzen,
- die Produktionsmittel der Unruhen auf einen vorgegebenen mittleren Wert (mb) reguliert werden und diese Produktionsmittel der Unruhen reguliert werden, um die Standardabweichung (σb) der Produktion von Unruhen auf einen vorgegebenen Maximalwert (σbMax) und auf eine für die Grundgesamtheit von Unruhen gegebene Unwuchttoleranz zu begrenzen,
um die folgende Produktion auszuführen:
- einerseits einer eindeutig bestimmten Charge von Spiralfedern eines gegebenen Typs, deren Mittelwert für ein vorgegebenes Unruhträgheitsmoment (J0) zu einer gegebene Oszillationsfrequenz (N0) fähig ist, wobei jede dieser Spiralfedern fertiggestellt ist, für ihre Verstiftung abgeschnitten ist und für die Montage bereit ist, und die eine eindeutig bestimmte Grundgesamtheit von Spiralfedern bildet, deren Standardabweichung der betrachteten eindeutigen Produktionscharge eigen ist,
- und andererseits einer eindeutig bestimmten Charge von Unruhen eines gegebenen Typs, deren Mittelwert für ein vorgegebenes Spiraldrehmoment (C0) zu einer gegebenen Oszillationsfrequenz (N0) fähig ist und die eine eindeutig bestimmte Grundgesamtheit von Unruhen bildet, deren Standardabweichung der betrachteten eindeutigen Produktionscharge eigen ist,
- Bestimmen der Fertigungsparameter entsprechend den Normalenverteilungsgesetzten für die Produktion von Unruhen und Spiralfedern, um den Mittelwert (mb) der Grundgesamtheit von Unruhen als Funktion des Mittelwerts (ms) der Grundgesamtheit von Spiralfedern zu qualifizieren, derart, dass eine Abweichung, die einem Wert einer maximalen Verringerung des für jede Unruh zugelassenen Trägheitsmoments entspricht, zwischen den folgenden Extremwerten bestehen bleibt:
- einerseits der Gaußschen Verteilung der theoretischen Frequenzwerte für jede Unruh als Funktion des Referenz-Spiraldrehmoments (C0),
- andererseits der Gaußschen Verteilung der theoretischen Frequenzwerte für jede Spiralfeder als Funktion des Referenz-Unruh-Trägheitsmoments (J0),
- zufälliges Entnehmen einer beliebigen Spiralfeder (Sx) aus einer eindeutig bestimmten Charge von Spiralfedern und zufälliges Entnehmen einer beliebigen Unruh (By) aus der eindeutig bestimmten Charge von Unruhen,
- gegebenenfalls Ausführen einer Ausgleichseinstellungsbearbeitung der einzigen entnommenen Unruh (By), um sie in einen gegebenen Ausgleichstoleranzbereich zu bringen, und Ausführen einer komplementären Trägheitsmoment-Einstelloperation in Abhängigkeit vom Drehmomentwert der entnommenen Spiralfeder (Sx),
derart, dass eine Unruh-Spiralfeder-Anordnung gebildet wird, die geeignet ist, nach dem Vorgang des Einstellens des Trägheitsmoments der Unruh mit der Oszillationsfrequenz (N0) zu oszillieren.

2. Verfahren nach Anspruch 1, **dadurch gekennzeichnet, dass** die Trägheitsmoment-Einstelloperation darin besteht, gleichzeitig oder nacheinander Folgendes auszuführen:
- eine Ausgleichseinstellungsbearbeitung der entnommenen Unruh (By), um sie in einen gegebenen Ausgleichstoleranzbereich zu bringen, falls die Unwucht der entnommenen Unruh (By) größer als der gegebene Ausgleichstoleranzbereich ist, und
- eine komplementäre Bearbeitung zum Einstellen des Trägheitsmoments der Unruh (By) in Abhängigkeit von dem im Voraus gemessenen Drehmoment der entnommenen Spiralfeder (Sx),
um eine Unruh-Spiralfeder-Anordnung (Sx-By) zu bilden, die fähig ist, nach dem Vorgang des Einstellens des Trägheitsmoments mit der Oszillationsfrequenz (N0) zu oszillieren.

3. Verfahren nach Anspruch 1 oder 2, **dadurch gekennzeichnet, dass** die Abweichung, die einer für jede Unruh zugelassenen Verringerung des Trägheitsmoments entspricht, auf den Maximalwert der Unwuchttoleranz begrenzt wird.

4. Verfahren nach einem der vorhergehenden Ansprüche, **dadurch gekennzeichnet, dass** eine Bearbeitung durch Abtragen von Material von der Unruh (By) für eine erste Festlegung des Trägheitsmoments ohne Gleichgewicht und dann nach einer Messung der Unwucht der Unruh (By) eine Berechnung zur Definition der Bearbeitung, eine Ausgleichsbearbeitung und eine zweite Festlegung des Trägheitsmoments auf einen berechneten Wert ausgeführt werden, damit die Unruh-Spiralfeder-Anordnung (Sx-By) mit der Oszillationsfrequenz (N0) oszilliert.

5. Verfahren nach dem vorhergehenden Anspruch, **dadurch gekennzeichnet, dass** eine Bearbeitung durch Abtragen von Material von der Unruh (By) unter Beibehaltung bestimmter erster Oberflächen der Unruh (By) für die Bearbeitung zur ersten Trägheitsmomentfestlegung und unter Beibehaltung bestimmter zweiter Oberflächen der Unruh (By) für die Ausgleichsbearbeitung und die zweite Trägheitsmomentfestlegung durchgeführt wird.

6. Verfahren nach dem vorhergehenden Anspruch, **dadurch gekennzeichnet, dass** die ersten Oberflächen als verschieden von den zweiten Oberflächen der Unruh (By) bestimmt werden.

7. Verfahren nach Anspruch 5 oder 6, **dadurch gekennzeichnet, dass** die ersten Oberflächen und die zweiten Oberflächen der Unruh (By) in einer Weise definiert sind, dass sie zumindest jegliche Bearbeitung in bestimmten dritten Zonen der Unruh (By), die für Entlastungszonen oder für die Aufnahme von Reglergewichten oder angefügten Komponenten vorbehalten sind, verhindern.

8. Verfahren nach Anspruch 5 oder 6, **dadurch gekennzeichnet, dass** die ersten Oberflächen und die zweiten Oberflächen der Unruh (By) so definiert sind, dass sie zumindest jede Bearbeitung an den Armen der Unruh (By) verhindern.

9. Verfahren nach einem der vorhergehenden Ansprüche, **dadurch gekennzeichnet, dass** die Bearbeitung zum Einstellen des Gleichgewichts symmetrisch in Bezug auf eine Ebene, die durch die Drehachse der Unruh (By) verläuft, und in der Umgebung dieser Ebene erfolgt.

10. Verfahren nach einem der Ansprüche 4 bis 8, **dadurch gekennzeichnet, dass** zumindest die Bearbeitung für die erste Trägheitsmomentfestlegung symmetrisch in Bezug auf die Drehachse der Unruh (By) erfolgt.

11. Verfahren nach einem der Ansprüche 2 bis 10, **dadurch gekennzeichnet, dass** das Volumen des abzutragenden Materials in jedem Bearbeitungsbereich berechnet wird und dass die Materialmenge auf eine ausreichende Fläche umgelegt wird, um im Voraus definierte minimale Querschnitte in den verschiedenen Bereichen der Unruh (By) zu berücksichtigen.

12. Verfahren einem der Ansprüche 2 bis 11, **dadurch gekennzeichnet, dass** das Volumen des abzutragenden Materials in jedem Bearbeitungsbereich in einer Weise berechnet wird, dass eine bestimmte, im Voraus definierte Massenmenge in Bezug auf die Gesamtmasse der Unruhen (By) nicht überschritten wird und dass die Materialmenge in Bezug auf Oberflächen verteilt wird, die von der Drehachse der Unruh (By) ausreichend weit entfernt sind, um den berechneten Trägheitsmomentwert für die Unruh (By) zu erreichen.

13. Verfahren nach einem der Ansprüche 2 bis 12, **dadurch gekennzeichnet, dass** nach der endgültigen Einstellung des Trägheitsmoments der Unruh (By) in Abhängigkeit von dem gemessenen Drehmoment der Spiralfeder (Sx), die Spiralfeder (Sx) mit gegenseitiger Ausrichtung auf die Unruh (By) getrieben wird, um eine Unruh-Spiralfeder-Anordnung (Sx-By) mit der Oszillationsfrequenz (N0) zu bilden.

14. Verfahren nach einem der vorhergehenden Ansprüche, **dadurch gekennzeichnet, dass** für die Ausführung der Trägheitsmomentfestlegung symmetrische Bearbeitungen der Ordnung n ausgeführt werden.

15. Verfahren nach einem der vorhergehenden Ansprüche, **dadurch gekennzeichnet, dass** eine primäre Amplitude (AP) mit elementarer Frequenz definiert wird, die einer relativen Veränderung (VR0) der Referenzperiode entspricht, und dass toleriert wird:
- die Grundgesamtheit von Spiralfedern im Hinblick auf das Drehmoment der Spiralfedern innerhalb einer ersten Amplitude (A1), derart, dass sie ein Mehrfaches der primären Amplitude (AP) mit einem ersten Faktor (k1) ist,
- die Grundgesamtheit von Unruhen im Hinblick auf das Trägheitsmoment der Unruhen innerhalb einer zweiten Amplitude (A2), derart, dass sie ein Mehrfaches der primären Amplitude (AP) mit einem zweiten Faktor (k2) ist,
- ein zweiter Verteilungsbereich, der der Verteilungsbereich der relativen Veränderungen der Periode ist, für die die Unruhen geeignet sind, der sich über einen ersten Verteilungsbereich hinaus erstreckt, der der Verteilungsbereich der relativen Veränderungen der Periode ist, für die die Spiralfedern geeignet sind, wobei zwischen dem zweiten Bereich und dem ersten Bereich eine Abweichung vorhanden ist, die ein Mehrfaches der primären Amplitude (AP) mit einem dritten Faktor (k3) ist, und wobei zwischen der Unruh und der Spiralfeder, die hinsichtlich ihrer Kategorie der relativen Veränderung der Periode theoretisch am weitesten voneinander entfernt sind, eine Abweichung vorhanden ist, die ein Mehrfaches der primären Amplitude (AP) mit einem vierten Faktor (k4) ist.

16. Verfahren nach Anspruch 15, **dadurch gekennzeichnet, dass** der vierte Faktor (k4) angenähert gleich dem Doppelten des Wertes des ersten Faktors (k1) ist, der seinerseits angenähert gleich dem Doppelten des Wertes des zweiten Faktors (k2) ist, der angenähert gleich dem Vierfachen des Wertes des dritten Faktors (k3) ist.

17. Verfahren nach Anspruch 15 oder 16, **dadurch gekennzeichnet, dass** der dritte Faktor (k3) gleich einem Wert von 2 definiert ist.

18. Verfahren nach einem der Ansprüche 15 bis 17, **dadurch gekennzeichnet, dass** eine primäre Amplitude (AP) definiert wird, die einer relativen Veränderung (VR0) der Referenzperiode in der Umgebung von 100 Sekunden pro Tag entspricht.

19. Verfahren nach einem der Ansprüche 15 bis 18, **dadurch gekennzeichnet, dass** die Abweichung zwischen dem zweiten Bereich und dem ersten Bereich, der ein Vielfaches mit dem dritten Faktor (k3) der primären Amplitude (AP) ist, verwendet wird, um eine Gleichgewichtseinstellung der zufällig entnommenen Unruh (By) vorzunehmen.

20. Verfahren nach dem vorhergehenden Anspruch, **dadurch gekennzeichnet, dass** die Gleichgewichtseinstellung der zufällig entnommenen Unruh (By) durch Materialabtragung erfolgt und dass die Einstellung des Trägheitsmoments der Unruh (By), um eine Unruh-Spiralfeder-Anordnung (Sx-By) mit der Oszillationsfrequenz (N0) zu bilden, in Abhängigkeit von dem gemessenen Drehmoment der Spiralfeder (Sx) ebenfalls durch Materialabtragung erfolgt.

## Claims

1. Method for adjustment of the oscillation frequency of a timepiece sprung balance assembly formed at random from the whole of an output of balance springs and an output of balance wheels, wherein, to obviate the need for any grading of the balance wheels and balance springs:
- the means of producing said balance springs is set to a predetermined mean value (ms), and said balance spring production means is set to limit the sample standard deviation (σs) of said balance spring output to a predetermined maximum value (σsMax),
- the means of producing said balances is set to a predetermined mean value (mb), and said balance production means is set to limit the sample standard deviation (σb) of said balance output to a predetermined maximum value (σbMax) and within a given unbalance tolerance for said total population of balances,
to produce the output:
- on the one hand, of a single batch of balance springs of a given type, whose mean is capable of a given oscillation frequency (N0) for a predetermined balance wheel inertia (J0), each of said balance springs being finished, cut for pinning up to the stud and ready for assembly, and forming a single population of balance springs whose sample standard deviation is peculiar to said single production batch concerned,
- and on the other hand, a single batch of balances of a given type, whose mean is capable of said given oscillation frequency (N0) for a predetermined balance spring torque (C0) and forming a single population of balances whose sample standard deviation is peculiar to said single production batch concerned,
- the manufacturing parameters are determined in accordance with normal distribution laws of production for said balances and said balance springs in order to classify said balance population mean (mb) according to said balance spring population mean (ms), so that there exists a difference corresponding to a maximum allowable value of the decrease in inertia for each said balance, between the extreme values of:
- on the one hand, the gaussian distribution of theoretical frequency values for each balance as a function of said reference balance spring torque (C0),
- and on the other hand, the gaussian distribution of the theoretical frequency values for each balance spring as a function of said reference inertia (J0) of the balance,
- a random balance spring sample (Sx) is taken from said single balance spring batch, and a random balance sample (By) is taken from said single batch of balances,
- if necessary, machining is carried out to adjust the poising of only said single balance sample (By) to bring it within a given poising tolerance, and a complementary inertia adjustment operation is carried out, as a function of the torque value of said balance spring sample (Sx),
so as to form a sprung balance assembly capable of oscillating at said oscillation frequency (N0) after said inertia adjustment operation has been performed on said balance.

2. Method according to claim 1, **characterized in that** said inertia adjustment operation consists in carrying out, simultaneously or in succession:
- a machining operation to adjust the poise of said balance sample (By) to bring it within a given poising tolerance if the unbalance of said balance sample (By) is greater than said given poising tolerance, and
- a complementary machining operation to adjust the inertia of said balance (By), as a function of the torque, measured earlier, of said balance spring sample (Sx),
so as to form a sprung balance assembly (Sx-By) capable of oscillating at said oscillation frequency (N0) after said inertia adjustment operation.

3. Method according to claim 1 or 2, **characterized in that** the difference corresponding to an allowable decrease in inertia for each balance is limited to said maximum unbalance tolerance value.

4. Method according to any of the preceding claims, **characterized in that** a material-removal machining process is carried out on said balance (By) for a first inertia setting without poising, and then, after measuring the unbalance of said balance (By) and a calculation to define the machining, a machining operation for poising and second setting the inertia to a value calculated so that said sprung balance assembly (Sx-By) oscillates at said oscillation frequency (N0).

5. Method according to the preceding claim, **characterized in that** a material-removal machining operation is performed on said balance (By) by reserving certain first surfaces of said balance (By) for said first inertia setting machining operation, and reserving certain second surfaces of said balance (By) for said poising and second inertia setting machining operation.

6. Method according to the preceding claim, **characterized in that** said first surfaces are determined as being distinct from said second surfaces of said balance (By).

7. Method according to claim 5 or 6, **characterized in that** said first surfaces and said second surfaces of said balance (By) are defined by at least prohibiting any machining in certain third areas of said balance (By) reserved for areas of reduction or for receiving poising inertia blocks or additional components.

8. Method according to claim 5 or 6, **characterized in that** said first surfaces and said second surfaces of said balance (By) are defined by at least prohibiting any machining on the arms of said balance (By).

9. Method according to any of the preceding claims, **characterized in that** said poising adjustment machining operation is performed symmetrically relative to a plane passing through the pivot axis of said balance (By) and in proximity to said plane.

10. Method according to any of claims 4 to 8, **characterized in that** at least said first inertia setting machining operation is performed symmetrically relative to the pivot axis of said balance (By).

11. Method according to any of claims 2 to 10, **characterized in that** the volume of material to be removed from each machining area is calculated and the flow of material is distributed over a sufficient surface area to respect predefined minimum cross-sections in the various areas of said balance (By).

12. Method according to any of claims 2 to 11, **characterized in that** the volume of material to be removed from each machining area is calculated so as not to exceed a certain predefined mass flow relative to the total mass of said balance (By), and the flow of material on the surfaces is distributed sufficiently far away from the pivot axis of said balance (By) to attain the inertia value calculated for said balance (By).

13. Method according to any of claims 2 to 12, **characterized in that**, after the final inertia adjustment of said balance (By) to form a sprung balance assembly (Sx-By) with said oscillation frequency (NO), as a function of the measured torque of said balance spring (Sx), said balance spring (Sx) and said balance (By) are driven onto each other at the mark.

14. Method according to any of the preceding claims, **characterized in that**, to perform the inertia setting, machining operations of order n symmetry are carried out.

15. Method according to any of the preceding claims, **characterized in that** a primary elementary frequency amplitude (AP) is defined, corresponding to a relative reference period variation (VR0), and a tolerance is attributed to:
- said balance spring population as regards said balance spring torque in a first amplitude (A1) such that said first amplitude is a multiple by a first factor (k1) of said primary amplitude (AP),
- said balance population as regards the inertia of said balances in a second amplitude (A2) such that said second amplitude is a multiple by a second factor (k2) of said primary amplitude (AP),
- a second range of distribution, which is the range of distribution of the relative period variations of which said balances are capable, extending beyond a first range of distribution, which is the range of distribution of relative period variations of which the balance springs are capable, with, between said second range and said first range, a difference which is a multiple by a third factor (k3) of said primary amplitude (AP), and, between the balance and the balance spring theoretically the furthest apart as regards their category of relative period variation, a difference which is a multiple by a fourth factor (k4) of said primary amplitude (AP).

16. Method according to claim 15, **characterized in that** said fourth factor (k4) is defined to be close to double the value of said first factor (k1), which is in turn close to double the value of said second factor (k2), which is close to four times the value of said third factor (k3).

17. Method according to claim 15 or 16, **characterized in that** said third factor (k3) is defined with a value of two.

18. Method according to any of claims 15 to 17, **characterized in that** said primary amplitude (AP) is defined to correspond to a relative reference period variation (VR0) close to 100 seconds per day.

19. Method according to any of claims 15 to 18, **characterized in that** said difference between said second range and said first range, which is a multiple by said third factor (k3) of said primary amplitude (AP), is employed to adjust the poising of said random balance sample (By).

20. Method according to the preceding claim, **characterized in that** said poising adjustment of said random balance sample (By) is performed by material-removal, and said inertia adjustment of said balance (By) is also performed by material-removal to form a sprung balance assembly (Sx-By) of oscillation frequency (NO), as a function of the measured torque of said balance spring (Sx).
